# EUROPÄISCHE PATENTSCHRIFT

(11) **EP 0 799 703 B1**
(45) Veröffentlichungstag und Bekanntmachung des Hinweises auf die Patenterteilung: **27.10.1999**
(21) Anmeldenummer: 97104001.9
(22) Anmeldetag: 11.03.1997
(51) Int. Cl.: B41J 2/175

(54) **Wiederverwendbarkeitssperre für einen Behälter mit Tintenversorgung**
Device for preventing reusability of a reservoir for supplying ink
Prévention de réutilisation d'un réservoir d'alimentation en encre

(30) Priorität: 06.04.1996 DE 19613943
(43) Veröffentlichungstag der Anmeldung: 08.10.1997
(73) Patentinhaber: Francotyp-Postalia AG & Co., 16547 Birkenwerder (DE)
(72) Erfinder: Hetzer, Ulrich, 12679 Berlin (DE); Seikel, Michael, Dr., 10829 Berlin (DE)

(56) Entgegenhaltungen:
- EP-A- 0 610 965
- WO-A-90/00971
- GB-A- 2 133 502
- US-A- 5 027 872
- US-A- 5 283 593
- US-A- 5 425 478
- PATENT ABSTRACTS OF JAPAN vol. 014, no. 155 (M-0954), 26.März 1990 & JP 02 016057 A (CANON INC), 19.Januar 1990,
- PATENT ABSTRACTS OF JAPAN vol. 007, no. 055 (M-198), 5.März 1983 & JP 57 201673 A (MATSUSHITA DENSOU KIKI KK;OTHERS: 01), 10.Dezember 1982,

## Beschreibung

Die Erfindung betrifft eine Wiederverwendbarkeitssperre für einen Behälter für die Tintenversorgung eines Tintendruckkopfes.

Derartige Tintendruckköpfe werden sowohl in den üblichen Bürodruckern als auch in kleinen schnellen Druckern eingesetzt.
Letztere sind Bestandteil von modernen Maschinen zum Drucken von Adressen oder zur Produktbeschriftung und zukünftig auch zum Frankieren von Postgut.
Für die Druckköpfe soll die Funktion so gewährleistet sein, daß möglichst keine Druckpunktausfälle auftreten. Das ist nicht nur wegen der Druckbildqualität im allgemeinen von Bedeutung, sondern insbesondere für sicherheitstechnisch relevante Druckbilddaten, wie Wert, Datum und Maschinennummer bei Frankierabdruck wichtig. Um Druckpunktausfälle und Beschädigungen des Druckkopfes zu verhindern, ist unter anderem eine möglichst blasenfreie Versorgung des Tintendruckkopfes mit der für diesen zugelassenen Tinte unbedingt zu gewährleisten.
Es ist üblich, siehe DE 27 09 730 C2, die Tintenverbindungsleitung vom Tintendruckkopf zum Behälter für die Tintenversorgung - im weiteren Frischtintenbehälter - über eine Hohlnadel an den Behälter anzudocken, wobei dieser mit einem gummielastischen Verschluß versehen ist, der von der Hohlnadel durchstoßen wird. Damit werden sowohl ein Lufteintritt in die Tintenversorgungsleitung als auch ein ungewollter Tintenaustritt aus dem Behälter vermieden. Es ist bei diesem Andockprinzip aber möglich, daß durch nicht autorisierte Personen der teilweise oder ganz entleerte Frischtintenbehälter mit irgendeiner Tinte wieder aufgefüllt und in den Drucker eingesetzt wird.
Das kann zu Ausfällen oder sogar zu Beschädigungen des Tintendruckkopfes führen.

Zur sicheren Tintenversorgung ist es wichtig, Tintenende zu erkennen und rechtzeitig zu signalisieren. Es ist eine Tintenendeerkennung bekannt, siehe DE 27 28 283 C2, bei der im Boden des Frischtintenbehälters zwei Elektroden durchgehend eingebracht sind und der Übergangswiderstand zwischen diesen Elektroden gemessen und ausgewertet wird. Die Elektroden sind in Mulden angeordnet, die in den Behälterboden eingeformt sind. Voraussetzung für den Einsatz einer derartigen Tintenendeerkennung ist die Verwendung einer elektrisch leitfähigen Tinte.

Zweck der Erfindung ist eine Erhöhung der Funktionssicherheit.

Der Erfindung liegt die Aufgabe zugrunde, unter Beibehaltung der eingangs beschriebenen Andockung des Frischtintenbehälters und einer Tintenendeerkennung mittels im letzteren angeordneter Elektroden, eine Wiederverwendbarkeitssperre zu entwickeln, die nur den Einsatz von vom Hersteller des Druckers vorgeschriebenen neuen Frischtintenbehältern zuläßt. Der Einsatz von bereits einmal im Betrieb genommenen und wieder nachgefüllten Frischtintenbehältern ist zu unterbinden.

Erfindungsgemäß wird diese Aufgabe gemäß den Patentansprüchen gelöst.
Indem mittels der Hohlnadel für die Tintenandockung eine Abdeckvorrichtung für mindestens eine der Elektroden einmal unumkehrbar auslösbar ist, wird erreicht, daß für einen einmal angedockten Frischtintenbehälter nach dem Ziehen der Hohlnadel stets Tintenende signalisiert wird, unabhängig davon, wieviel Tinte tatsächlich in dem Behälter vorhanden ist.
Ein einmal abgedockter und erneut angedockter Frischtintenbehälter ist demzufolge nicht mehr für die Tintenversorgung einsetzbar, sondern wenn überhaupt, nur noch für die Tintenentsorgung als Alttintenbehälter.

Die Erfindung wird nachstehend am Ausführungsbeispiel näher erläutert.
Es zeigen:
- Fig. 1: eine perspektivische Darstellung eines Frischtintenbehälters teilweise im Schnitt und mit herausgezogenen Details zur Tintenandockung sowie zur Abdeckvorrichtung,
- Fig. 2: Details zur Abdeckvorrichtung gemäß Schnitt A-A nach Fig. 1
a) mit gesteckter Hohlnadel vor Erreichen der gesicherten Abdeckvorrichtung,
b) mit gesteckter Hohlnadel und entsicherter Abdeckvorrichtung,
c) Lage der Abdeckvorrichtung nach Ziehen der Hohlnadel.

Zur Vereinfachung und zum besseren Verständnis ist die Zeichnung teilweise schematisiert ausgeführt.

Gemäß Fig. 1 weist ein Frischtintenbehälter 1 in seiner Frontwand 11 eine Bohrung 111 auf, in die ein gummielastischer Verschluß 4 eingesetzt ist. Durch den gummielastischen Verschluß 4 ist eine Hohlnadel 5 gesteckt, die über eine Tintenverbindungsleitung 6 in nicht dargestellter Weise an einen Tintendruckkopf angeschlossen ist. Die Seitenwände 12 und die Rückwand 13 des Frischtintenbehälters sind als glatte Wände ohne Durchführungen ausgebildet. In den Boden 14 ist eine muldenförmige Vertiefung 143 eingearbeitet in deren Bereich die Hohlnadel 5 mündet. Die Hohlnadel 5 weist seitlich eine Tintenöffnung 51 auf. Außerhalb der Vertiefung 143 sind zur Frontwand 11 hin in den Boden 14 zwei Elektroden 142 eingepaßt, die von einer diese überragenden Wulst 141 umgeben sind.
Am Boden 14 ist in der Vertiefung 143 eine Abdeckvorrichtung 2 angeordnet. Die Abdeckvorrichtung 2 besteht im wesentlichen aus einer um eine Achse 22 drehbeweglich gelagerten Wippe 21, zwei Lagerböcken 23 für die Achse 22 und einem federnden Rasthaken 25 sowie einer Druckfeder 24, vergleiche auch Fig. 2.
Die Abdeckvorrichtung 2 ist am Boden 14 so angeordnet und im einzelnen so ausgebildet, daß diese teilweise im Steckbereich der Hohlnadel 5 liegt. Zu diesem Zweck dient ein Zahn 2122 an der Wippe 21.
In Fig. 2 sind Einzelheiten des Aufbaus und des Wirkungsablaufes dargestellt. Bevor die Hohlnadel 5 mit der Wippe 21 in Wirkverbindung tritt, ist diese mit einem ersten kurzen hakenförmigen Hebelarm 211 der Wippe 21 an den Rasthaken 25 arretiert, vergleiche Fig. 2a. Zu diesem Zweck sind sowohl der Rasthaken 25 mit einer Nase 251 als auch der kurze Hebelarm 211 mit einer Nase 2111 versehen. Der Rasthaken 25 ist elastisch in Richtung kurzer Hebelarm 211 gebogen, so daß beide Nasen 251, 2111 kraftschlüssig miteinander verhakt sind.
Der kurze Hebelarm 211 ist außerdem durch die Druckfeder 24 zum Boden 14 hin abgefedert und wird durch dieselbe nach oben gegen den Rasthaken 25 gedrückt. Auf diese Weise ist der Frischtintenbehälter 1 ausreichend gegen eine ungewollte Auslösung der Abdeckvorrichtung 2 gesichert.
Der andere zweite, etwas längere Hebelarm 212 ist so ausgebildet, daß eine Elektrode 142 und der Steckbereich der Hohlnadel 5 in dessen Schwenkbereich liegen. Zwecks sicherer Abdeckung der Elektrode 142 beziehungsweise der diese umgebenden Wulst 141 ist der Hebelarm 212 am Ende innenseitig mit einem entsprechend angepaßten Belag 2121 versehen. Im Steckbereich der Hohlnadel 5 ist an dem Hebelarm 212 ein Zahn 2122 angeformt, an dessen Frontfläche die gesteckte Hohlnadel 5 mit der Spitze 52 kraftschlüssig anliegt. Wenn die Hohlnadel 5 mit ihrer Spitze auf die Frontfläche des Zahns 2122 trifft, werden der lange Hebelarm 212 nach oben und der kurze Hebelarm entgegen der Federkraft der Druckfeder 24 nach unten gedrückt. Infolgedessen wird der Rasthaken 25 freigegeben und gelangt außerhalb des Schwenkbereichen des kurzen Hebelarms 211, vergleiche Fig. 2b. Damit ist die Abdeckvorrichtung 2 entsichert.
Gemäß dem Übersetzungsverhältnis zwischen den beiden Hebelarmen 211, 212 beziehungsweise dem Angriffspunkt der Druckfeder 24 und dem Ansatzpunkt des Zahns 2122 liegt der lange Hebelarm 212 mit dem Zahn 2122 kraftschlüssig an der Hohlnadel 5 an. Wird die Hohlnadel 5 herausgezogen, so wird die Wippe 21 durch die Druckfeder 24 um die Achse 22 so weit herumgeschwenkt, daß der Belag 2121 auf der Wulst 141 kraftschlüssig aufliegt und der Zahn 2122 unterhalb des Steckbereiches der Hohlnadel 5 liegt. Wenn die Hohlnadel 5 erneut gesteckt wird, verbleibt die Wippe 21 in der geschilderten Lage. Die elektrische Verbindung zwischen den beiden Elektroden 142 ist damit unterbrochen und wird ständig als Tintenende ausgewertet. Somit ist ein erneuter Druckbetrieb mit diesem Frischtintenbehälter nicht mehr möglich.

### Verwendete Bezugszeichen

- 1: Behälter für die Tintenversorgung, Frischtintenbehälter
- 11: Frontwand des Behälters 1
- 111: Bohrung in der Frontwand 11
- 12: Seitenwände des Behälters 1
- 13: Rückwand des Behälters 1
- 14: Boden des Behälters 1
- 141: Wulst am Boden 14
- 142: Elektrode im Boden 14
- 143: muldenförmige Vertiefung im Boden 14
- 2: Abdeckvorrichtung
- 21: Wippe
- 211: erster, kurzer Hebelarm der Wippe 21
- 2111: Nase am Hebelarm 211
- 212: zweiter, langer Hebelarm der Wippe 21
- 2121: Belag am Hebelarm 212
- 2122: Zahn am Hebelarm 212
- 22: Achse
- 23: Lagerböcke
- 24: Druckfeder
- 25: Rasthaken
- 251: Nase am Rasthaken 25
- 3: flexible Folie
- 4: gummielastischer Verschluß
- 5: Hohlnadel
- 51: Tintenöffnung in der Hohlnadel 5
- 52: Spitze der Hohlnadel
- 6: Tintenverbindungsleitung

## Patentansprüche

1. Wiederverwendbarkeitssperre für einen Behälter für die Tintenversorgung eines Tintendruckkopfes, bei dem die Tintenverbindungsleitung vom Tintendruckkopf an den Behälter mittels einer Hohlnadel durch einen gummielastischen Verschluß angedockt ist und im Boden des Behälters als Bestandteil einer Tintenendeerkennung mindestens zwei Elektroden durchgehend eingepaßt sind, **dadurch gekennzeich-net,** daß eine Abdeckvorrichtung (2) für mindestens eine Elektrode (142) vorgesehen ist, die mittels der erstmals gesteckten Hohlnadel (5) unumkehrbar auslösbar ist.

2. Wiederverwendbarkeitssperre nach Anspruch 1, **dadurch gekennzeichnet,** daß mindestens eine Elektrode (142) von einem ringförmigen, diese überragenden Wust (141) umgeben ist.

3. Wiederverwendbarkeitssperre nach Anspruch 2, **dadurch gekennzeichnet,** daß der Wulst (141) gummielastisch ausgebildet ist.

4. Wiederverwendbarkeitssperre nach Anspruch 1, **dadurch gekennzeichnt,** daß mindestens eine Elektrode (142) in eine in den Boden (14) eingeformte Mulde eingepaßt ist und der Muldenrand die Elektrode (142) überragt.

5. Wiederverwendbarkeitssperre nach Anspruch 1, **dadurch gekennzeichnet,** daß die Abdeckvorrichtung (2) im wesentlichen aus einer um eine Achse (22) drehbeweglich gelagerten Wippe (21), zwei Lagerböcken (23) für die Achse (22), einem federnden Rasthaken (25) sowie einer Druckfeder (24) besteht.

6. Wiederverwendbarkeitssperre nach Anspruch 5, **dadurch gekennzeichnet,** daß die Wippe (21) einen ersten kurzen Hebelarm (211) mit einer Nase (2111) am Ende zwecks Arretierung am Rasthaken (25) und einen zweiten, langen Hebelarm (212) mit einem seitlichen Zahn (2122) als Anschlag für die Hohlnadel (5) und mit einem Belag (2121) zur Abdeckung der Elektrode (142) beziehungsweise der Wust (141) um die Elektrode (142) am Ende des Hebelarms (212) aufweist.

## Claims

1. Reusability lock for a container for the ink supply of an ink print head in which the ink connection line from the ink print head is docked to the container by means of a hollow needle through a rubber-elastic seal and in which at least two electrodes are through-fitted in the bottom of the container as part of an ink end detection means, **characterized in** that there is provided a covering means (2) for at least one electrode (142) that can be irreversibly released by means of the hollow needle (5) when inserted for the first time.

2. Reusability lock according to Claim 1, **characterized in** that at least one electrode (142) is surrounded by an annular bulge (141) rising above it.

3. Reusability lock according to Claim 2, **characterized in** that the bulge (141) is made rubber-elastic.

4. Reusability lock according to Claim 1, **characterized in** that at least one electrode (142) is fitted into a trough formed into the bottom (14) and that the rim of the trough rises above the electrode (142).

5. Reusability lock according to Claim 1, **characterized in** that the covering means (2) mainly consists of a rocker (21) movable around an axle (22), two bearing supports (23) for the axle (22), an elastic catch hook (25) as well as a pressure spring (24).

6. Reusability lock according to Claim 5, **characterized in** that the rocker (21) is provided with a first short lever arm (211) having a nose (2111) on its end for locking by the catch hook (25) and with a second long lever arm (212) having a side tooth (2122) serving as stopper for the hollow needle (5) and a coating (2121) on the end of the lever arm (212) for covering the electrode (142) or the bulge (141) around the electrode (142).

## Revendications

1. Blocage de réutilisation pour un récipient destiné à l'alimentation en encre d'une tête d'impression à encre où la conduite de liaison d'encre est pontée de la tête d'impression d'encre au récipient au moyen d'une aiguille creuse à travers une fermeture gommo-élastique et où deux électrodes sont encastrées dans le fond du récipient, en le traversant, en tant qu'élément d'une reconnaissance de fin d'encre, **caractérisé en ce qu'**un dispositif de couverture (2) est prévu pour au moins une électrode (142) qui est irréversiblement déclenchable au moyen de l'aiguille creuse (5) enfichée en premier.

2. Blocage de réutilisation selon la revendication 1, **caractérisé en ce que** au moins une électrode (142) est entourée par un bourrelet (141) annulaire faisant saillie.

3. Blocage de réutilisation selon la revendication 2, **caractérisé en ce que** le bourrelet (141) est conçu d'une manière gommo-élastique.

4. Blocage de réutilisation selon la revendication 1, **caractérisé en ce que** au moins une électrode (142) est encastrée dans une cavité formée dans le fond (14) et que le bord de la cavité s'élève au-dessus de l'électrode (142).

5. Blocage de réutilisation selon la revendication 1, **caractérisé en ce que** le dispositif de couverture (2) se compose pour l'essentiel d'une bascule (21) logée en rotation autour d'un axe (22), de deux paliers (23) pour l'axe (22), d'un crochet encliquetable à ressort (25) et d'un ressort à pression (24).

6. Blocage de réutilisation selon la revendication 5, **caractérisé en ce que** la bascule (21) présente un premier bras de levier court (211) avec un bec (2111) à l'extrémité dans le but de bloquer le crochet encliquetable (25) et un deuxième bras de levier long (212) avec une dent latérale (2122) comme butée pour l'aiguille creuse (5) et avec un revêtement (2121) destiné à couvrir l'électrode (142) respectivement le bourrelet (141) autour de l'électrode (142) à l'extrémité du bras de levier (212).
